# FASCICULE DE BREVET EUROPEEN

(11) **EP 0 609 958 B1**
(45) Date de publication et mention de la délivrance du brevet: **30.07.1997**
(21) Numéro de dépôt: 94200331.0
(22) Date de dépôt: 04.02.1994
(51) Int. Cl.: F21V 23/06, F21V 19/00

(54) **Appareil d'éclairage pour lampes tubulaires et accessoires destinés à celui-ci**
Beleuchtungskörper für Leuchtröhre und dazu bestimmtes Zubehör
Lighting apparatus for tubular lamps and accessories therefor

(30) Priorité: 05.02.1993 EP 93400296
(43) Date de publication de la demande: 10.08.1994
(73) Titulaire: EURINDUS, F-59059 Roubaix Cédex 1 (FR)
(72) Inventeur: Sevin, Jean-Mary, F-59780 Baisieux (FR)
(74) Mandataire: Van Malderen, Joelle

(56) Documents cités:
- DE-A- 2 143 977
- DE-B- 1 008 828
- FR-A- 981 105
- GB-A- 988 979

## Description

### Objet de l'invention.

La présente invention a pour objet des appareils d'éclairage pour lampes tubulaires maintenues dans des sockets sur des réglettes. Ces appareils peuvent présenter une, deux ou trois lampes tubulaires.

Ces appareils sont destinés à être montés en ligne, joints l'un à la suite de l'autre de manière à éclairer de très grandes surfaces telles que des surfaces de supermarchés.

### Etat de la technique.

Les appareils d'éclairage à une, deux ou trois lampes tubulaires sont connus depuis longtemps.

Afin de donner un éclairage suffisant, ils sont généralement disposés en ligne joints l'un à l'autre. De manière générale, les appareils d'éclairage sont solidarisés à un support qui est lui-même fixé au mur ou au plafond, ou encore suspendu à celui-ci.

Habituellement, ce support qui est un support profilé est utilisé comme chenal pour y loger les câbles d'alimentation et de commande. Il est bien entendu que chaque appareil doit être raccordé à ces câbles d'alimentation.

Plusieurs demandes de brevet ont proposé des dispositifs de connexion permettant de relier et de disposer ces appareils en ligne.

Plus particulièrement, le document DE-B-1008828 décrit des appareils d'éclairage comportant chacun une seule lampe tubulaire, qui peuvent être montés en ligne et reliés entre eux par un dispositif de jonction emboîtable entre les deux extrémités d'appareils adjacents. Selon ce document, le dispositif de jonction est vissé entre les deux appareils adjacents et par conséquent, destiné à être utilisé essentiellement pour des appareils d'éclairage étanches.

Le document DE-A-2201172 décrit également des moyens destinés à relier deux lampes successives disposées axialement. Il convient de noter que ce dispositif est particulièrement complexe et d'un accès difficile.

Le document FR-A-0759399 décrit également un système de raccordement d'appareils d'éclairage joints les uns à la suite des autres.

Il convient de noter que tous ces dispositifs décrits présentent l'inconvénient majeur qu'il est nécessaire de démonter toute la ligne d'appareils d'éclairage pour accéder à un appareil particulier, par exemple pour le remplacer lorsqu'il est défectueux. De ce fait, il est quasiment impossible d'accéder directement à l'appareil endommagé du fait des modes de connexion linéaire.

Le document DE-A-2143977 décrit un support ou rampe contenant plusieurs lampes qui sont simplement raccordées par un élément de contact destiné à assurer le lien entre deux lampes successives disposées sur un même support.

### Buts de l'invention.

La présente invention a pour but de proposer des appareils d'éclairage adaptés à un procédé de montage en ligne dans lequel le raccordement de chaque appareil d'éclairage aux câbles d'alimentation et de commande est simplifié à l'extrême.

La présente invention vise également à proposer des appareils d'éclairage pour lesquels il est facile d'accéder même lorsqu'ils sont montés en ligne l'un à la suite de l'autre.

Enfin, la présente invention vise à proposer des appareils d'éclairage pour lesquels l'installation d'un profil de support n'est pas absolument indispensable.

### Principaux éléments caractéristiques de la présente invention.

La présente invention se rapporte à un appareil d'éclairage pour lampe(s) tubulaire(s) comprenant au moins à une de ses extrémités, un dispositif de connexion équipé d'une part d'un logement ouvert de manière à recevoir le ou les sockets de lampe et d'autre part d'un élément appelé plus généralement bornier comprenant des bornes pour au moins deux conducteurs d'alimentation, les bornes de deux borniers, présents chacun dans un dispositif de connexion disposé à chacune des extrémités de deux appareils d'éclairage adjacents, étant reliées entre elles par un connecteur de jonction lorsque deux appareils d'éclairage sont placés l'un à la suite de l'autre dans un alignement axial.

Le connecteur de jonction est avantageusement réalisé sous la forme d'un pontet qui s'engage simultanément dans les bornes présentes sur les deux borniers de deux appareils adjacents. Ce connecteur de jonction est engagé de manière essentiellement perpendiculaire par rapport à l'axe, et donc par rapport à la disposition axiale de pose de deux appareils d'éclairage disposés l'un à la suite de l'autre.

La présente invention se rapporte également à un dispositif de connexion équipé d'une part d'un logement ouvert de manière à recevoir un, deux ou trois sockets de lampe(s) tubulaire(s), et d'autre part d'un élément ou bornier comprenant des bornes pour au moins deux conducteurs d'alimentation.

De préférence, ce dispositif se présente sous la forme d'un flasque éventuellement métallique, dans lequel on emboîte d'une part le ou les sockets destinés aux lampes, et d'autre part un élément ou bornier comprenant les bornes des conducteurs d'alimentation.

Selon une forme d'exécution particulièrement préférée, les borniers peuvent être d'une part des éléments comprenant des bornes femelles, et d'autre part des éléments comprenant des bornes mâles. De manière particulièrement avantageuse, un appareil d'éclairage comprend à une extrémité un élément avec des bornes mâles, et à son autre extrémité un élément avec des bornes femelles. Lors du montage de deux appareils d'éclairage placés l'un à la suite de l'autre dans un alignement axial, on dispose une extrémité avec un dispositif de connexion équipé d'un élément ou bornier avec des bornes mâles de manière adjacente à un appareil d'éclairage comprenant à une extrémité un dispositif de connexion équipé d'un bornier avec des bornes femelles.

Bien entendu, dans ce cas, le pontet comprend également des bornes respectivement de type mâle et femelle qui s'emboîtent dans les bornes correspondantes des éléments présents dans les dispositifs de connexion.

La présente invention se rapporte également à un connecteur de jonction se présentant sous la forme d'un pontet destiné à effectuer la liaison entre deux appareils d'éclairage successifs.

Ainsi que mentionné précédemment, ce pontet présente d'une part des bornes de type mâle et d'autre part des bornes de type femelle.

De préférence, les bornes aussi bien mâles que femelles sur le pontet mais également sur les borniers présents dans les dispositifs de connexion sont protégées par des douilles individuelles.

### Brève description des figures.

La présente invention sera décrite plus spécifiquement à l'aide d'un exemple d'exécution décrit dans les figures annexées.

En particulier, la figure 1 représente un schéma de câblage de deux appareils d'éclairage selon la présente invention.

Les figures 2 et 3 représentent respectivement une vue en perspective d'un dispositif de connexion vide et une vue en perspective d'un dispositif de connexion équipé de ses accessoires utilisé pour un appareil d'éclairage comportant une seule lampe tubulaire.

Les figures 4 et 5 représentent une vue en perspective d'un dispositif de connexion équipé pour des appareils d'éclairage comportant respectivement 2 et 3 lampes tubulaires.

La figure 6 représente une vue en perspective d'un connecteur de jonction utilisé pour solidariser deux appareils d'éclairage mis bout à bout.

Les figures 7 et 8 représentent respectivement une coupe transversale et une coupe longitudinale d'une jonction entre deux appareils d'éclairage voisins montés en ligne.

### Description d'une forme d'exécution préférée de la présente invention.

A la figure 1, le schéma de câblage montre de manière symbolique les deux dispositifs de connexion 1 et 2 d'un appareil d'éclairage selon l'invention. Chaque dispositif de connexion comprend d'une part un logement ouvert de manière à recevoir le ou les sockets 3 ou 4 et d'autre part un élément appelé plus généralement bornier 11 ou 12 comprenant selon la forme d'exécution représentée trois bornes chacun, à savoir 5, 6 et 7 d'une part, et 8, 9 et 10 d'autre part. Les bornes 5 - 8 et 6 - 9 sont reliées à des conducteurs servant de conducteurs d'alimentation, et les bornes 7 - 10 représentent un conducteur de terre. Les bornes des éléments 11 et 12 présents dans les dispositifs de connexion d'un même appareil sont d'une part reliées entre elles, et d'autre part servent de point de départ d'un circuit d'alimentation de la ou des lampes tubulaires 13 engagée(s) dans les sockets 3 et 4 dont est équipé l'appareil d'éclairage selon la présente invention.

Ce circuit d'alimentation est classique et peut comprendre par exemple un démarreur 14 et un ballast 15. Il peut comprendre aussi, par exemple, un dispositif de commande sélective, non représenté, de l'allumage de la lampe 13. Dans un tel cas, le nombre de bornes des dispositifs de connexion peut être plus grand que trois.

Un deuxième appareil d'éclairage, disposé en ligne, et placé bout à bout avec le premier appareil d'éclairage est symbolisé par un dispositif de connexion 1' à côté du dispositif de connexion 2. Ces deux dispositifs de connexion 2 et 1' sont prévus pour être reliés électriquement au moyen d'un connecteur de jonction 20, représenté en position non engagé, dans l'alignement des bornes 8, 9, 10 et 5', 6' 7' des borniers 12 et 11'.

Un dispositif de connexion 1 ou 2 est représenté plus particulièrement aux figures 2 et 3. Dans ces figures, il apparaît clairement que les dispositifs de connexion sont des flasques d'extrémité réalisées en matière moulée sur lesquels sont fixés, de préférence par clippage, d'une part des bases de sockets 3 (ou 4), et d'autre part des borniers 11 (ou 12) qui comprennent les bornes 5, 6 et 7 (ou 8, 9 et 10).

Selon la présente invention, il est nécessaire que les bornes soient disposées de manière essentiellement perpendiculaire à la direction axiale de l'appareil d'éclairage. Ceci signifie bien entendu que les bornes sont également disposées d'une manière essentiellement parallèle au(x) socket(s) destiné(s) à recevoir la(les) lampe(s) de l'appareil d'éclairage.

Cette disposition particulière permet que l'on dispose dans un premier temps les réglettes munies des dispositifs de connexion bout à bout, et qu'ensuite on enfiche les connecteurs de jonction.

Selon un mode d'exécution préféré, les bornes présentes dans les borniers 11 et 12 peuvent être à une extrémité de type mâle (bornes 5, 6 et 7 pour l'élément 11) et à l'autre extrémité de type femelle (bornes 8, 9 et 10 pour l'élément 12). Lors du montage en ligne de deux appareils d'éclairage successifs, on dispose l'appareil de telle manière qu'à la suite d'un premier appareil présentant des bornes femelles à l'une de ses extrémités (bornier 12), on dispose un second appareil présentant des bornes mâles (bornier 11').

Les figures 4 et 5 représentent chaque fois un dispositif de connexion 1 ou 2 équipé de ses accessoires. En particulier, la figure 4 représente un dispositif de connexion dans lequel sont fixées deux bases de socket 3' et 3'' disposées sur les deux parties latérales du dispositif de connexion alors que le bornier est disposé de manière classique sur sa partie supérieure. Dans cette figure, le connecteur de jonction 20 est enfiché dans le bornier 11.

De même, la figure 5 représente un dispositif de connexion équipé de trois bases de socket 3, 3' et 3'' de manière que l'appareil d'éclairage auquel il est destiné puisse comporter trois lampes tubulaires.

La figure 6 représente un connecteur de jonction 20 se présentant sous la forme d'un pontet. Ce pontet comprend deux séries de bornes (d'une part les bornes 28, 29 et 30 et d'autre part les bornes 25, 26 et 27) dont chacune des séries est destinée à s'enficher dans les bornes correspondantes des borniers 12 et 11'.

Il est bien entendu que dans le cas où les borniers présentent alternativement des bornes femelles ou mâles, les connecteurs de jonction 20 doivent présenter également d'une part des bornes de type mâle (bornes 28, 29, 30) et d'autre part des bornes de type femelle (bornes 25, 26, 27) qui s'emboîtent dans les bornes correspondantes des borniers disposés dans les dispositifs de connexion correspondants 2 et 1'.

Les connecteurs de jonction 20 permettent non seulement d'établir des liaisons électriques, mais ils assurent en même temps un ajustement parfait de l'alignement mécanique des deux appareils voisins placés bout à bout. Ils permettent d'éviter un placement préalable de conducteurs d'alimentation dans un chenal de profil, et des raccordements séparés des divers appareils d'éclairage à ces conducteurs d'alimentation. De préférence, les dispositifs de connexion 1 et 2, et plus particulièrement les borniers 11 et 12, sont orientés de telle manière que les connecteurs 20 puissent y être engagés après que les appareils sont montés définitivement.

Dès qu'un appareil d'éclairage suivant l'invention est raccordé à une paire de conducteurs d'alimentation, tous les appareils de la même ligne se raccordent par simple enfichage des connecteurs de jonction 20 dans les borniers 11 et 12 présents dans les dispositifs de connexion 1 et 2 des appareils placés bout à bout. Il est ainsi possible d'économiser un temps considérable lors du montage.

La jonction de deux appareils d'éclairage montrés aux figures 7 et 8 est faite en fixant les appareils sur un profil 100 par exemple en aluminium. Comme déjà dit, ce montage sur profil d'aluminium n'est pas absolument indispensable.

Les éléments repérés par une référence simple, par exemple 2, appartiennent à un premier appareil d'éclairage. Les éléments repérés par une référence suivie de ('), par exemple 1', appartiennent au deuxième appareil joint au premier. On voit ainsi que les dispositifs de connexion 2 et 1' se trouvent à côté l'un de l'autre et sont reliés au moyen du dispositif de jonction 20. Cela a déjà été montré dans le schéma, figure 1.

Chaque appareil comprend une semelle 113 et un couvercle 116 recouvrant la semelle 113 de manière à constituer une réglette sur laquelle sera disposée la lampe 13. Cette réglette est, selon la forme d'exécution représentée plus particulièrement à la figure 2, fixée à un profil 100.

La fixation des appareils d'éclairage au profil 100 peut se faire par clips 117, montrés à la figure 7 seulement, ou de toute autre manière convenable. Si les appareils d'éclairage sont fixés directement à un mur, un plafond ou une poutre de charpente, leur fixation peut se faire par exemple par vis.

Les extrémités de lampe constituées par les dispositifs de connexion 1' et 2, les sockets 3' et 4, les borniers 11' et 12 comprenant les diverses bornes ainsi que le connecteur de jonction 20 entre deux dispositifs de connexion successifs, peuvent être recouverts par un cache de jonction 118 afin d'améliorer l'esthétique de l'ensemble. Ce cache 118, ainsi que montré en coupe aux figures 7 et 8, est de préférence muni d'ergots 119 ou d'une arête 120, ou simultanément d'ergots 119 et d'arête 120. Ces éléments 119 et 120 permettent d'une part la localisation exacte du cache 118 par rapport aux sockets 3' et 4 et évitent d'autre part, que les sockets de lampe puissent être déviés en oblique par rapport à leur position normale lors de l'engagement des lampes.

## Revendications

1. Appareil d'éclairage pour lampe(s) tubulaire(s) comprenant des moyens pour réaliser la connexion entre deux appareils d'éclairage placés l'un à la suite de l'autre dans un alignement axial, les moyens étant constitués par au moins un élément ou bornier (11 ou 12) comprenant des bornes (5, 6, 7 ou 8, 9, 10) pour au moins deux conducteurs d'alimentation, les bornes des borniers présents à chacune des extrémités des deux appareils adjacents étant reliées entre elles par un connecteur de jonction (20), caractérisé en ce que l'appareil d'éclairage comprend à chacune de ses extrémités un dispositif de connexion (1 ou 2) se présentant sous la forme d'un flasque métallique équipé d'un logement destiné à recevoir d'une part l'élément ou bornier (11 ou 12) et d'autre part le(s) socket(s) de lampe (3 ou 4).

2. Appareil d'éclairage selon la revendication 1 caractérisé en ce que le bornier (11 ou 12) est disposé dans un dispositif de connexion (1 ou 2) de manière à ce que les bornes (5, 6, 7 ou 8, 9, 10) se présentent de manière essentiellement perpendiculaire à la direction axiale de l'appareil d'éclairage.

3. Appareil d'éclairage selon la revendication 1 ou 2 caractérisé en ce que le connecteur de jonction (20) est réalisé sous la forme d'un pontet qui s'engage simultanément dans les bornes (8, 9, 10 et 5', 6', 7') présentes dans deux borniers (12 et 11') disposés dans les dispositifs de connexion correspondants (2 et 1') de deux appareils adjacents.

4. Appareil d'éclairage selon l'une quelconque des revendications précédentes caractérisé en ce que les borniers (11 et 12) peuvent être d'une part des éléments comprenant des bornes de type mâle (5, 6 et 7) et d'autre part des éléments comprenant des bornes de type femelle (8, 9 et 10).

5. Appareil d'éclairage selon la revendication 5 caractérisé en ce qu'un appareil d'éclairage comprend à une extrémité un élément (11) avec des bornes mâles (5, 6 et 7) et à son autre extrémité un élément (12) avec des bornes femelles (8, 9 et 10).

6. Dispositif de connexion destiné à être disposé à une extrémité d'un appareil d'éclairage pour lampe(s) tubulaire(s) selon l'une quelconque des revendications précédentes, caractérisé en ce que ce dispositif (1 ou 2) se présentant sous la forme d'un flasque métallique est équipé d'une part d'un logement ouvert de manière à recevoir un, deux ou trois socket(s) (3 ou 4) de lampe tubulaire et d'autre part un bornier (11 ou 12) comprenant des bornes (5, 5, 7 ou 8, 9, 10) pour au moins deux conducteurs d'alimentation.

7. Connecteur de jonction destiné à permettre la jonction de deux appareils d'éclairage pour lampe(s) tubulaire(s) selon l'une quelconque des revendications 1 à 5, placés bout à bout dans un alignement axial, caractérisé en ce qu'il se présente sous la forme d'un pontet (20) comprenant deux séries de bornes (25, 26, 27 et 28, 29, 30), une première série de bornes étant de type mâle (28, 29 et 30), l'autre série de bornes étant de type femelle (25, 26 et 27).

## Patentansprüche

1. Beleuchtungskörper für eine Leuchtröhre (Leuchtröhren), der Mittel aufweist, um die Verbindung zwischen zwei nacheinander in einer axialen Linie angebrachten Beleuchtungskörpern zu verwirklichen, wobei die Mittel aus mindestens einem Element oder einer Klemmenleiste (11 oder 12) mit Klemmen (5, 6, 7 oder 8, 9, 10) für mindestens zwei Versorgungsleiter bestehen, und die Klemmen der an jedem der Enden der zwei benachbarten Beleuchtungskörper vorgesehenen Klemmenleisten durch einen Steckverbinder (20) miteinander verbunden sind, dadurch gekennzeichnet, daß der Beleuchtungskörper an jedem seiner Enden eine Verbindungsvorrichtung (1 oder 2) aufweist, die die Form eines metallischen Kappe hat, die mit einem Sitz ausgerüstet ist, der dazu bestimmt ist, einerseits das Element oder die Klemmenleiste (11 oder 12), und andererseits den (die) Leuchtröhrensockel (3 oder 4) aufzunehmen.

2. Beleuchtungskörper gemäß Anspruch 1, dadurch gekennzeichnet, daß die Klemmenleiste (11 oder 12) in einer Verbindungsvorrichtung (1 oder 2) so angebracht ist, daß die Klemmen (5, 6, 7 oder 8, 9, 10) im wesentlichen senkrecht zu der axialen Richtung des Beleuchtungskörpers angeordnet sind.

3. Beleuchtungskörper gemäß Anspruch 1 oder 2, dadurch gekennzeichnet, daß der Steckverbinder (20) in Form einer Brücke verwirklicht ist, die gleichzeitig auf die Klemmen (8, 9, 10 und 5', 6', 7') aufgesteckt wird, die auf zwei Klemmenleisten (12 und 11') vorgesehen sind, die in den entsprechenden Verbindungsvorrichtungen (2 und 1') von zwei benachbarten Beleuchtungskörpern angeordnet sind.

4. Beleuchtungskörper gemäß irgendeinem der vorhergehenden Ansprüche, dadurch gekennzeichnet, daß die Klemmenleisten (11 und 12) einerseits Elemente sein können, die Klemmen vom Steckertyp (5, 6 und 7) aufweisen, und andererseits Elemente sein können, die Klemmen vom Buchsentyp (8, 9 und 10) aufweisen.

5. Beleuchtungskörper gemäß Anspruch 4, dadurch gekennzeichnet, daß ein Beleuchtungskörper an einem Ende ein Element (11) mit Steckerklemmen (5, 6 und 7), und an seinem anderen Ende ein Element (12) mit Buchsenklemmen (8, 9 und 10) aufweist.

6. Verbindungsvorrichtung, die dazu bestimmt ist, an einem Ende eines Beleuchtungskörpers für eine Leuchtröhre (Leuchtröhren), gemäß irgendeinem der vorhergehenden Ansprüche, angeordnet zu werden, dadurch gekennzeichnet, daß diese Verbindungsvorrichtung (1 oder 2), die die Form einer metallischen Kappe hat, einerseits mit einem offenen Sitz ausgerüstet ist, um einen, zwei oder 3 Leuchtröhrensockel (3 oder 4) aufzunehmen, und andererseits mit einer Klemmenleiste (11 oder 12) ausgerüstet ist, die Klemmen (5, 6, 7 oder 8, 9, 10) für mindestens zwei Versorgungsleiter aufweist.

7. Steckverbinder, der dazu bestimmt ist, die Verbindung von zwei Beleuchtungskörpern für eine Leuchtröhre (Leuchtröhren), gemäß irgendeinem der Ansprüche 1 bis 5, zu ermöglichen, wobei die Beleuchtungskörper in einer axialen Linie aneinandergefügt sind, dadurch gekennzeichnet, daß er die Form einer Brücke (20) hat, die zwei Klemmenreihen (25, 26, 27 und 28, 29, 30) aufweist, wobei eine erste Klemmenreihe (28, 29 und 30) vom Steckertyp ist, und die andere Klemmenreihe (25, 26 und 27) vom Buchsentyp ist.

## Claims

1. Lighting appliance for tubular lamp(s) comprising means to perform a connection between two lighting appliances arranged successively in an axial alignment, said means being formed by at least one member or terminal plate (11 or 12) comprising terminals (5, 6, 7 or 8, 9, 10) for at least two supply leads, the terminals of said terminal plates present at each end of both adjacent appliances being connected between them by a joint connector (20), characterized in that the lighting appliance comprises at each of its ends a connecting device (1 or 2) formed as a metal flange provided with a housing adapted to receive, on one side, the member or terminal plate (11 or 12) and, on the other side, the lamp socket(s) (3 or 4).

2. Lighting appliance according to claim 1, characterized in that the terminal plate (11 or 12) is located in a connecting device (1 or 2) so that the terminals (5, 6, 7 or 8, 9, 10) are arranged substantially perpendicular to the axial direction of the lighting appliance.

3. Lighting appliance according to claim 1 or 2, characterized in that the joint connector (20) is formed as a connecting catch which engages simultaneously into the terminals (8, 9, 10 and 5', 6', 7') present in two terminal plates (12 and 11') arranged in the corresponding connecting devices (2 and 1') of two adjacent appliances.

4. Lighting appliance according to any of preceding claims, characterized in that the terminal plates (11 and 12) can be, on one side, members comprising male type terminals (5, 6 and 7) and, on the other side, members comprising female type terminals (8, 9 and 10).

5. Lighting appliance according to claim 4, characterized in that one lighting appliance comprises at one end a member (11) with male terminals (5, 6 and 7) and at its other end a member (12) with female terminals (8, 9 and 10).

6. Connecting device adapted to be located at one end of a lighting appliance for tubular lamp(s) according to any of preceding claims, characterized in that said device (1 or 2) being formed as a metal flange is provided, on one side, with an open housing so as to receive one, two or three sockets (3 or 4) of a tubular lamp and, on the other side, one terminal plate (11 or 12) comprising terminals (5, 6, 7 or 8, 9, 10) for at least two supply leads.

7. Joint connector adapted to allow for the junction of two lighting appliances for tubular lamp(s) according to any of claims 1 to 5, arranged end to end in an axial alignment, characterized in that it is formed as a connecting catch (20) comprising two pluralities of terminals (25, 26, 27 and 28, 29, 30), a first plurality being of a male type (28, 29 and 30) whereas the other plurality is of a female type (25, 26 and 27).
